# EUROPÄISCHE PATENTSCHRIFT

(11) **EP 0 516 625 B1**
(45) Veröffentlichungstag und Bekanntmachung des Hinweises auf die Patenterteilung: **01.06.1994**
(21) Anmeldenummer: 91900163.6
(22) Anmeldetag: 13.12.1990
(51) Int. Cl.: B65B 69/00

(54) **SCHNEIDVORRICHTUNG FÜR EINE ENTDRAHTUNGSMASCHINE**
CUTTING DEVICE FOR A WIRE REMOVING MACHINE
DISPOSITIF DE COUPE POUR MACHINES A DEFICELER

(30) Priorität: 26.02.1990 DE 4005964
(43) Veröffentlichungstag der Anmeldung: 09.12.1992
(73) Patentinhaber: SULZER PAPERTEC EUSKIRCHEN GmbH, D-53879 Euskirchen (DE)
(72) Erfinder: GRONAU, Kurt, D-5350 Euskirchen (DE)
(74) Vertreter: Lippert, Hans-Joachim, Dipl.-Ing.
(86) Internationale Anmeldenummer: DE9000964
(87) Internationale Veröffentlichungsnummer: WO9112995

(56) Entgegenhaltungen:
- EP-A- 0 004 923
- WO-A-90/00498

## Beschreibung

Die Erfindung betrifft eine Schneidvorrichtung für eine Entdrahtungsmaschine zum Durchtrennen der Verschnürungsdrähte von Ballen, insbesondere von Zellstoffballen, mit zwei langgestreckten Messern, die relativ zueinander hin- und herschiebbar sind und an ihren Schneidseiten mit je einer Zahnreihe aus in regelmäßigen Abständen hintereinander angeordneten Zähnen versehen sind, welche an ihren in Schneidrichtung vorn liegenden Flanken eine Hinterschneidung aufweisen.

Bei einer bekannten Schneidvorrichtung der genannten Art (DE-PS 28 16 912) sind die vorderen Flanken der Zähne beider Messerbalken über ihre gesamte Höhe als Schneiden ausgebildet.

Eine solche Schneidvorrichtung wird beispielsweise in einer Entdrahtungsmaschine eingesetzt, wie sie aus der DE-PS 37 07 966 bekannt ist. Bei einer solchen Entdrahtungsmaschine wird die Schneidvorrichtung mit einer Greifeinrichtung kombiniert, die nach dem Durchtrennen der Drähte diese in eine vorgegebene Position bringt, in der sie von einer Aufwickeleinrichtung zuverlässig erfaßt werden können.

Der Erfindung liegt die Aufgabe zugrunde, die bekannte Schneidvorrichtung dahingehend weiterzubilden, daß der Schneidzeitpunkt genau definiert werden kann, um sicherzustellen, daß die Greifeinrichtung die Verschnürungsdrähte bereits zuverlässig festhält, bevor sie von der Schneidvorrichtung durchtrennt werden.

Erfindungsgemäß wird diese Aufgabe dadurch gelöst, daß die vorderen Flanken der Zähne an ihren unteren Enden im Bereich des Zahnfußes je eine Aufnahmetasche für mindestens einen Verschnürungsdraht aufweisen, daß die hinteren Enden der Aufnahmetaschen als Schneide ausgebildet sind und daß die vorderen Flanken der Zähne in ihrem Abschnitt zwischen dem Zahnkopf und der Aufnahmetasche als stumpfe, stetig rückwärts verlaufende Gleitkanten ausgebildet sind.

Bei der erfindungsgemäßen Schneidvorrichtung werden die zu durchtrennenden Verschnürungsdrähte von den stumpfen Gleitkanten in Richtung zu den Zahnfüßen hin in die Aufnahmetaschen gezogen. Der Vorgang des Durchtrennens der in die Aufnahmetaschen gezogenen Verschnürungsdrähte setzt erst dann ein, wenn sich die Schneiden, die an den in Schneidrichtung hinten liegenden Enden der Aufnahmetaschen ausgebildet sind, einander so weit genähert haben, daß ihr Abstand geringer als ein Drahtdurchmesser ist. Der Beginn des Schneidvorgangs kann also bei der erfindungsgemäßen Schneidvorrichtung genau definiert und auf die Arbeitsgänge einer mit der Schneideinrichtung zusammenwirkenden Greifeinrichtung abgestimmt werden.

Vorzugsweise sind die Aufnahmetaschen tiefer ausgebildet als der Durchmesser des zu durchtrennenden Drahtes, so daß dieser vollständig in die jeweilige Aufnahmetasche hineingezogen werden kann.

Dabei sollten die Aufnahmetaschen tiefer als ein halber Durchmesser des zu durchtrennenden Drahtes ausgebildet sein, damit zwei einander gegenüberliegende Aufnahmetaschen den jeweiligen Draht vollständig umschließen können.

Die als Schneiden ausgebildeten Enden der Aufnahmetaschen können bogenförmig vorzugsweise halbkreisförmig ausgebildet sein.

Zweckmäßig erstrecken sich dabei die als Schneiden ausgebildeten Enden der Aufnahmetaschen über deren gesamte Höhe, so daß ein einwandfreier und zuverlässiger Schnitt angesetzt werden kann.

Die Schneiden können durch einen Hinterschliff gebildet sein.

An den Köpfen der Zähne beider Messerbalken sind vorzugsweise Schrägen ausgebildet, die sich von dem in Verlängerung der vorderen Flanken liegenden höchsten Punkt des jeweiligen Zahnes aus unter einem Winkel zu der Seite der Zahnfüße hin erstrecken. Dadurch kann eine Ausgangsposition der Messerbalken eingestellt werden, bei der jeweils zwei benachbarte Zähne der gegenüberliegenden Messer eine dachförmige Einheit bilden, an denen der Draht abgewiesen und den jeweiligen Zahnlücken zugeführt wird.

Die Erfindung ist in der Zeichnung beispielsweise veranschaulicht und im nachstehenden im einzelnen anhand der Zeichnung beschrieben.

Es zeigen:
- Fig. 1: einen Schnitt durch eine Schneidvorrichtung,
- Fig. 2: eine Ansicht eines Ausschnitts eines Messers aus Fig. 1 in Richtung der Pfeile II-II,
- Fig. 3: einen Schnitt entlang der Linie III-III aus Fig. 2,
- Fig. 4: in schematischer Darstellung einen Ausschnitt aus der Seitenansicht der Schneidvorrichtung, bei der die Zähne in der Ausgangsposition zur Aufnahme eines Drahtes stehen,
- Fig. 5: den gleichen Ausschnitt wie Fig. 4 mit einer Messerstellung, bei der der Draht bereits ein Stück zwischen die Zähne eingezogen ist,
- Fig. 6: den gleichen Ausschnitt wie Fig. 4 mit einer Messerstellung, bei der sich der zu durchtrennende Draht im Inneren einer Aufnahmetasche befindet, und
- Fig. 7: den gleichen Ausschnitt mit einer Messerstellung nach dem Durchtrennen des Drahtes.

Nach Fig. 1 der Zeichnung besteht die Schneidvorrichtung aus einem Messerbalken 1, der mit Hilfe von Schrauben 2 an einem nur ausschnittsweise dargestellten Maschinengestell 3 befestigt ist.

Der Messerbalken 1 besteht im wesentlichen aus einer Halterung 4, die einen U-förmigen Querschnitt aufweist, sowie zwei langgestreckten Messern 5 und 6, die zwischen den Schenkeln 7 und 8 der U-förmigen Halterung 4 längsverschieblich geführt sind.

Zur Verbesserung der Gleiteigenschaften sind zwischen den Schenkeln 7 und 8 der U-förmigen Halterung und den beiden Messern 5 und 6 Lagermetallstreifen 9 und 10 vorgesehen.

Zur Spieleinstellung zwischen den beiden Messern 5 und 6 dienen mehrere über die Länge des Messerbalkens 1 verteilt angeordnete Schrauben 11, die sich durch die beiden Schenkel 7 und 8 der U-förmigen Halterung 4 sowie die Messer 5 und 6 hindurch erstrecken und an ihrem Gewindeende 12 mit einer Sicherungsmutter 13 versehen sind. Durch Festziehen und Lösen der Mutter 13 kann das Spiel zwischen den beiden Messern 5 und 6 genau eingestellt bzw. bei Verschleiß oder Verformung des Messerbalkens 1 nachgestellt werden.

Um die Längsverschieblichkeit der beiden Messer 5 und 6 trotz der durchgehenden Schrauben 11 zu gewährleisten, sind die beiden Messer 5 und 6 im Bereich der Schrauben 11 mit Langlöchern 14 bzw. 15 versehen, die mindestens so lang ausgebildet sind wie die vorgesehenen Hübe der beiden Messer 5 und 6. Als Antriebe für die beiden Messer 5 und 6 können beispielsweise in der Zeichnung nicht dargestellte Hubzylinder vorgesehen sein.

Bei dem in der Zeichnung dargestellten Ausführungsbeispiel werden beide Messer 5 und 6 relativ zu der U-förmigen Halterung über gleiche Strecken gegenläufig zueinander bewegt. Es besteht aber auch die Möglichkeit, daß eines der beiden Messer feststeht und nur das andere angetrieben wird.

Beide Messer 5 und 6 weisen an ihren Schneidseiten in gleichmäßigen Abständen hintereinander angeordnete Zähne 16 bzw. 17 auf, deren vordere Flanken 18 bzw. 19 unter einem Winkel zueinander scherenartig aneinander vorbeigeführt werden.

Die vorderen Zahnflanken 18 bzw. 19 verlaufen vom Zahnkopf 20 aus in der jeweiligen Ebene des Messers mit einem entsprechenden Hinterschnitt schräg nach hinten, so daß sich bei Betätigung der Messer die zusammenwirkenden vorderen Flanken 18 und 19 der Zähne 16 und 17 zunächst im Bereich der Zahnköpfe 20 berühren, während die übrigen Bereiche der vorderen Flanken 18 und 19 erst bei Weiterbewegung der Messer 5 und 6 miteinander in Berührung kommen.

Die miteinander zusammenwirkenden vorderen Flanken 18 und 19 der Zähne 16 bzw. 17 weisen an ihren unteren Enden im Bereich des jeweiligen Zahnfußes je eine Aufnahmetasche 21 bzw. 22 auf, die sich von der jeweiligen vorderen Flanke 18 bzw. 19 ein Stück zurückerstreckt. Die Aufnahmetaschen 21 bzw. 22 sind dabei höher als der Durchmesser eines zu durchtrennenden Drahtes 23 und tiefer als ein halber Durchmesser des Drahtes.

Die in Schneidrichtung hinten liegenden Enden der Aufnahmetaschen 21 und 22 sind als Schneiden 24 ausgebildet, die durch Anbringung eines Hinterschliffs 25 entstehen.

In den Abschnitten zwischen dem jeweiligen Zahnkopf 20 und der Aufnahmetasche 21 bzw. 22 sind die vorderen Flanken 18 bzw. 19 der Zähne 16 bzw. 17 als stumpfe Gleitkanten ausgebildet. Aufgrund dieses Konstruktionsmerkmals kann also das Durchtrennen der Verschnürungsdrähte nur im Bereich der Aufnahmetaschen 21 und 22 mit Hilfe der Schneiden 24 erfolgen, während die stumpfen Flanken 18 und 19 lediglich dazu dienen, die zu durchtrennenden Verschnürungsdrähte zu ergreifen und in Richtung auf die Aufnahmetaschen 21 und 22 zu ziehen.

An den Zahnköpfen 20 der Zähne 16 und 17 beider Messer 5 und 6 sind Schrägen 28 ausgebildet, die sich von dem in Verlängerung der vorderen Flanken 18 und 19 liegenden höchsten Punkt des jeweiligen Zahnes 16 bzw. 17 aus unter einem Winkel in Richtung zu den Zahnfüßen hin erstrecken.

In den Figuren 4 bis 7 sind einige Relativstellungen der Messer 5 und 6 zueinander dargestellt.

In Fig. 4 ist die Anfangsstellung der Messer 5 und 6 dargestellt, bei der jeweils zwei benachbarte Zähne 16 und 17 eine dachförmige Einheit 26 bilden, wobei die beiden aneinander angrenzenden Schrägen 28 der Zahnköpfe 20 die Dachneigung definieren. Wenn der Messerbalken gegen den mit den Verschnürungsdrähten versehenen Ballen fährt, so werden die jeweiligen Drähte 23, auf welche eine solche dachförmige Einheit 26 auftrifft, zur Seite abgewiesen, so daß jeder Draht einer Zahnlücke zugeführt wird.

Wenn dann die beiden Messer 5 und 6 relativ zueinander um eine Zahnteilung verschoben werden, so wird der jeweilige Draht 23, wie in Fig. 5 dargestellt, von den beiden vorderen Flanken 18 und 19 zweier zusammenwirkender Zähne 16 und 17 eingeschlossen. Da die Flanken 18 und 19 stumpf sind, kann der Draht 23 im Bereich der Flanken nicht durchtrennt werden, sondern wird in Richtung auf die Aufnahmetaschen 21 und 22 gezogen.

Wenn der Draht 23 im Bereich der Aufnahmetaschen 21 und 22 angelangt ist, bilden die beiden einander unmittelbar gegenüberliegenden Aufnahmetaschen 21 und 22, wie in Fig. 6 dargestellt, einen rundum geschlossenen Bereich 27, so daß der Draht 23 genau zwischen den Schneiden 24 zu liegen kommt.

Bei weiterer Verschiebung der Messer 5 und 6 relativ zueinander bewegen sich die beiden Schneiden 24 aneinander vorbei und durchtrennen den Draht 23. Eine solche über die Schneidposition hinausgehende Stellung der beiden Messer 5 und 6 ist in Fig. 7 veranschaulicht. Nach dem Durchtrennen des Drahtes 23 können die beiden Messer 5 und 6 wieder in ihre Ausgangsstellung zurückgefahren werden, die in Fig. 4 veranschaulicht ist.

## Patentansprüche

1. Schneidvorrichtung für eine Entdrahtungsmaschine zum Durchtrennen der Verschnürungsdrähte von Ballen, insbesondere von Zellstoffballen, mit zwei langgestreckten Messern, die relativ zueinander hin- und herschiebbar sind und an ihren Schneidseiten mit je einer Zahnreihe aus in regelmäßigen Abständen hintereinander angeordneten Zähnen versehen sind, welche an ihren in Schneidrichtung vorn liegenden Flanken eine Hinterschneidung aufweisen, **dadurch gekennzeichnet**, daß die vorderen Flanken (18,19) der Zähne (16,17) an ihren unteren Enden im Bereich des Zahnfußes je eine Aufnahmetasche (21,22) für mindestens einen Verschnürungsdraht (23) aufweisen, daß die hinteren Enden der Aufnahmetaschen (21,22) als Schneide (24) ausgebildet sind und daß die vorderen Flanken (18,19) der Zähne (16,17) in ihrem Abschnitt zwischen dem Zahnkopf (20) und der jeweiligen Aufnahmetasche (21,22) als stumpfe, stetig rückwärts verlaufende Gleitkanten ausgebildet sind.

2. Schneidvorrichtung nach Anspruch 1, **dadurch** **gekennzeichnet,** daß die Aufnahmetaschen (21,22) tiefer als der Durchmesser des zu durchtrennenden Drahtes (23) ausgebildet sind.

3. Schneidvorrichtung nach Anspruch 1 oder 2, **da****durch gekennzeichnet,** daß die Aufnahmetaschen (21,22) tiefer als ein halber Durchmesser des zu durchtrennenden Drahtes (23) ausgebildet sind.

4. Schneidvorrichtung nach einem der Ansprüche 1 bis 3, **dadurch gekennzeichnet,** daß die als Schneiden (24) ausgebildeten Enden der Aufnahmetaschen (21,22) bogenförmig geformt sind.

5. Schneidvorrichtung nach Anspruch 4, **dadurch ge****kennzeichnet**, daß die als Schneiden (24) ausgebildeten Enden der Aufnahmetaschen (21,22) etwa halbkreisförmig ausgebildet sind.

6. Schneidvorrichtung nach einem der Ansprüche 1 bis 5, **dadurch gekennzeichnet,** daß sich die als Schn eiden (24) ausgebildeten Enden der Aufnahmetaschen (21,22) über deren gesamte Höhe erstrecken.

7. Schneidvorrichtung nach einem der Ansprüche 1 bis 6, **dadurch gekennzeichnet,** daß die Schneiden (24) durch einen Hinterschliff (25) gebildet sind.

8. Schneidvorrichtung nach einem der Ansprüche 1 bis 7, **dadurch gekennzeichnet**, daß an den Köpfen (20) der Zähne (16,17) beider Messer (5,6) Schrägen (28) ausgebildet sind, die sich von dem in Verlängerung der vorderen Flanken (18,19) liegenden höchsten Punkt des jeweiligen Zahnes (16,17) aus unter einem Winkel zu der Seite der Zahnfüße hin erstrecken.

## Claims

1. A cutting device for a wire removing machine, for cutting through the binding wires of bales, particularly bales of paper pulp, with two elongate cutters adapted for displacement to and fro in respect of each other and provided on their cutting sides with respective rows of teeth consisting of teeth disposed serially at regular intervals and having an undercut on their flanks which are in front in the direction of cutting, characterised in that the front flanks (18, 19) of the teeth (16, 17) have at their bottom ends in the region of the tooth root, respective receiving pockets (21, 22) to accommodate at least one binding wire (23) and in that the rear ends of the receiving pockets (21, 22) are constructed as a cutting edge (24) and in that the portion of the front flanks (18, 19) of the teeth (16, 17) between the tooth head (20) and the respective receiving pocket (21, 22) is constructed as a blunt and steadily rearwardly extending sliding edge.

2. A cutting device according to claim 1, characterised in that the receiving pockets (21, 22) are constructed to be deeper than the diameter of the wire (23) which is to be cut.

3. A cutting device according to claim 1 or 2, characterised in that the receiving pockets (21, 22) are constructed to be deeper than half the diameter of the wire (23) which is to be cut.

4. A cutting device according to one of claims 1 to 3, characterised in that the ends of the receiving pockets (21, 22) which are constructed as cutting edges (23) are arcuately shaped.

5. A cutting device according to claim 4, characterised in that the ends of the receiving pockets (21, 22) which are constructed as cutting edges (24) are substantially semi-circular in shape.

6. A cutting device according to one of claims 1 to 5, characterised in that the ends of the receiving pockets (21, 22) which are constructed as cutting edges (24) extend over their entire height.

7. A cutting device according to one of claims 1 to 6, characterised in that the cutting edges (24) are constituted by a relief (25) formed by grinding.

8. A cutting device according to one of claims 1 to 7, characterised in that constructed on the heads (20) of the teeth (16, 17) of both cutters (5, 6) are sloping surfaces (28) which extend from the highest point of the respective tooth (16,17) which is a prolongation of the front flanks (18, 19) and at an angle to the side of the tooth roots.

## Revendications

1. Dispositif de coupe pour une machine à détacher les liens, destiné à trancher les liens en fil métallique de balles, en particulier de balles de matières pour pâte à papier, comprenant deux couteaux allongés qui sont mobiles en un mouvement de va-et-vient l'un par rapport à l'autre et qui sont munis chacun, sur leur côté tranchant, d'une série de dents disposées à la suite l'une de l'autre à distance régulière, dents qui présentent une contre-dépouille sur leur flanc situé en avant dans la direction de coupe, caractérisé en ce que les flancs avant (18, 19) des dents (16, 17) présentent chacun, à leur extrémité inférieure dans la région du pied de dent, une poche (21, 22) pour recevoir au moins un lien en fil métallique (23), en ce que les extrémités arrière des poches réceptrices (21, 22) sont réalisées sous forme de tranchant (24), et en ce que les flancs avant (18, 19) des dents (16, 17) sont réalisés, dans leur partie comprise entre le sommet de dent (20) et la poche réceptrice respective (21, 22), sous forme de bord de glissement non tranchant, en pente régulière vers l'arrière.

2. Dispositif de coupe selon la revendication 1, caractérisé en ce que les poches réceptrices (21, 22) sont réalisées avec une profondeur plus grande que le diamètre du fil métallique à trancher (23).

3. Dispositif de coupe selon la revendication 1 ou 2, caractérisé en ce que les poches réceptrices (21, 22) sont réalisées avec une profondeur plus grande que le demi-diamètre du fil métallique à trancher (23).

4. Dispositif de coupe selon l'une quelconque des revendications 1 à 3, caractérisé en ce que les extrémités des poches réceptrices (21, 22), réalisées sous forme de tranchants (24), sont en forme d'arc de cercle.

5. Dispositif de coupe selon la revendication 4, caractérisé en ce que les extrémités des poches réceptrices (21, 22), réalisées sous forme de tranchants (24), sont réalisées avec une forme à peu près semi-circulaire.

6. Dispositif de coupe selon l'une quelconque des revendications 1 à 5, caractérisé en ce que les extrémités des poches réceptrices (21, 22), réalisées sous forme de tranchants (24), s'étendent sur toute la hauteur de ces poches.

7. Dispositif de coupe selon l'une quelconque des revendications 1 à 6, caractérisé en ce que les tranchants (24) sont formés par une dépouille à la meule (25).

8. Dispositif de coupe selon l'une quelconque des revendications 1 à 7, caractérisé en ce qu'il est formé, au niveau des sommets (20) des dents (16, 17) des deux couteaux (5, 6), des biseaux (28) qui s'étendent depuis le point le plus haut de chaque dent (16, 17), situé dans le prolongement du flanc avant (18, 19), en formant un angle, jusqu'au côté du pied de la dent.
